# EUROPÄISCHE PATENTSCHRIFT

(11) **EP 3 935 249 B1**
(45) Veröffentlichungstag und Bekanntmachung des Hinweises auf die Patenterteilung: **07.08.2024**
(21) Anmeldenummer: 20706358.7
(22) Anmeldetag: 02.03.2020
(51) Int. Cl.: E06B 3/46, E05D 15/56, E05F 15/646, E05D 15/06, E05D 15/10

(54) **SCHIEBETÜRE**
SLIDING DOOR
PORTE COULISSANTE

(30) Priorität: 08.03.2019 EP 19161711
(43) Veröffentlichungstag der Anmeldung: 12.01.2022
(73) Patentinhaber: INVENTIO AG, 6052 Hergiswil (CH)
(72) Erfinder: FRIEDLI, Paul, 5453 Remetschwil (CH); VONAESCH, Jonas, 6005 Luzern (CH)
(74) Vertreter: Inventio AG
(86) Internationale Anmeldenummer: PCT/EP2020/055411
(87) Internationale Veröffentlichungsnummer: WO 2020/182513

(56) Entgegenhaltungen:
- AT-A1- 507 815
- DE-B4- 10 163 061

## Beschreibung

Die Erfindung betrifft eine Schiebetüre, die zwischen zwei vorzugsweise plattenförmigen Wandelementen einer Gebäudewand installiert ist und mindestens einen Türflügel aufweist, der an einem in Schliess- und Öffnungsrichtung verschiebbaren Türflügeltragrahmen montiert ist, in etwa die Abmessungen einer im zugeordneten Wandelement vorhandenen Türöffnung aufweist und derart quer zu den Aussenflächen der Wandelemente verschiebbar ist, dass im Geschlossen-Zustand der Schiebetüre die Aussenfläche des Türflügels mit der Aussenfläche des zugeordneten Wandelements fluchtet.

Üblicherweise sind solche Schiebetüren mit zwei am selben Türflügeltragrahmen montierten Türflügeln versehen, wobei im Geschlossen-Zustand der Schiebetüre auch die Aussenfläche des zweiten Türflügels mit der Aussenfläche des diesem zugeordneten Wandelements fluchtet. Solche Schiebetüren und insbesondere auch die Türöffnungen sind im Geschlossen-Zustand beinahe unsichtbar, was sowohl in ästhetischer aber auch in sicherheitstechnischer Hinsicht vorteilhaft ist.

Aus der DE 101 63 061 B4 ist eine Schiebetüre bekannt, die einen zwischen zwei Wandschalen in Horizontalrichtung verschiebbaren Türflügelträger umfasst, an dem zwei in entgegengesetzten Richtungen spreizbare Türblätter gelagert sind. Im Geschlossen-Zustand der Schiebetüre liegen die Aussenflächen der auseinandergespreizten Türflügel bündig mit den Aussenflächen der beiden Wandschalen. Der Türflügelträger ist an einer Linearführung horizontal verschiebbar und durch einen mit einem Elektromotor angetriebenen Zugmittelantrieb verschiebbar. Die Türflügel sind in ihrem oberen Bereich über jeweils ein Parallelogramm-Führungssystem bildende Lenkerhebel mit dem verschiebbaren Türflügelträger verbunden, so dass ein rechtwinklig zu den Aussenflächen der Wandelemente gemessener Abstand zwischen dem Türflügel und dem Türflügeltragrahmen so veränderbar ist, so dass die Aussenfläche des Türflügels im Offen-Zustand der Schiebetür zwischen den beiden Wandelementen und im Geschlossen-Zustand in der Türöffnung und fluchtend mit der Aussenfläche des dem Türflügel zugeordneten Wandelements positionierbar sind.

Bei dieser Schiebetüre erfolgt die Spreizung der Türflügel - d. h. die Vergrösserung des Abstands zwischen jeweils einem Türflügel und dem Türflügelträger - dadurch, dass kurz vor dem Ende einer Schliessbewegung Türflügelkomponenten auf eine quer zur Verschieberichtung des Türflügelträgers ortsfest angeordnete Anschlagebene stossen, wobei die auftretenden Reaktionskräfte derart mit den schräg zur Anschlagebene stehenden Lenkerhebeln der Türflügel zusammenwirken, dass die Türflügelkomponenten auf der Anschlagebene seitwärts gleiten und die Türflügel nach aussen schwenken, bis das Ende der Schliessbewegung erreicht ist. Eine solche Erzeugung der Spreizbewegung der Türflügel hat den Nachteil, dass der Spreizmechanismus sichtbar und zwangsläufig mit Aufprallgeräuschen, Erschütterungen, Kratzgeräuschen sowie mit Oberflächenbeschädigungen im Bereich der Gleitwege der aufeinander gleitenden Elemente verbunden ist. Ausserdem ist keine funktionierende Lösung für die Erzeugung korrekter Türflügelbewegungen beim Öffnungsvorgang der Schiebetüre erkennbar.

Der Erfindung liegt die Aufgabe zugrunde, eine Schiebetüre zu schaffen, welche die genannten Nachteile nicht aufweist.

Die Aufgabe wird durch eine Schiebetüre gemäß Anspruch 1 gelöst, bei welcher im bzw. am Türflügeltragrahmen ein in der Verschieberichtung des Türflügeltragrahmens verschiebbarer Steuerkörper angeordnet ist, der am Beginn eines Endbereichs einer Schliessbewegung des Türflügeltragrahmens durch einen ortsfesten Anschlag blockierbar und dabei relativ zum sich noch weiter bewegenden Türflügeltragrahmen verschiebbar ist, wobei ein Übertragungsmechanismus vorhanden ist, der eine dabei zwischen dem Steuerkörper und dem Türflügeltragrahmen auftretende erste Relativbewegung in eine definierte Schwenkbewegung der ein Parallelogramm-Führungssystem bildenden Lenkerhebel und damit in eine Vergrösserung des Abstands des Türflügels zum Türflügeltragrahmen umsetzt.

Die Vorteile der erfindungsgemässen Lösung sind insbesondere darin zu sehen, dass zur Erzeugung einer Schwenkbewegung der ein Parallelogramm-Führungssystem bildenden Lenkerhebel nicht wie beim genannten Stand der Technik einfach schräg angeordnete Lenkerhebel auf eine quer zur Verschieberichtung des Türflügeltragrahmens ortsfest angeordnete Anschlagebene stossen. Es kommt ein von aussen praktisch unsichtbarer Übertragungsmechanismus zum Einsatz, mit dem eine im Endbereich der Schliessbewegung des Türflügeltragrahmens bewirkte erste Relativbewegung zwischen einem Steuerkörper und dem Türflügeltragrahmen über mechanisch optimierte Übertragungselemente geräusch- und erschütterungsarm in die angestrebten Schwenkbewegungen der Lenkerhebel und damit in eine gewünschte, quer zu den Aussenflächen der Wandelemente gerichtete Türflügelbewegung umgesetzt wird.

Unter dem Begriff «Endbereich der Schliessbewegung» ist ein letzter Teil der Schliessbewegung des Türflügeltragrahmens zu verstehen, der in etwa 10 bis 20 Millimeter vor der finalen Position des Türflügeltragrahmens im Geschlossen-Zustand der Schiebetüre beginnt und in dieser finalen Position endet.

Jeweils zwei ein Parallelogramm-Führungssystem bildende Lenkerhebel sind mit ihren einen Enden an jeweils einem von zwei vertikal angeordneten und horizontal voneinander beabstandeten Drehstäben fixiert, welche Drehstäbe rotierbar am Türflügeltragrahmen gelagert sind, wobei alle Lenkerhebel in etwa gleich lang und parallel zueinander ausgerichtet sind und an ihren anderen Enden vertikalachsige Türflügel-Lagerstellen aufweisen, die mit korrespondierenden Lagerstellen am Türflügel so zusammenwirken, dass der Türflügel an einem Parallelogramm-Führungssystem geführt ist, bei dem eine Schwenkbewegung eines der beiden Drehstäbe die Vergrösserung oder eine Verkleinerung des genannten Abstands des Türflügels zum Türflügeltragrahmen bewirkt.

Diese erfindungsgemäßen Merkmale haben den Vorteil, dass der mindestens eine Türflügel nicht nur in seinem oberen Bereich über Lenkerhebel mit dem Türflügeltragrahmen verbunden ist. Dadurch werden stabile Lagen des Türflügels in allen Betriebszuständen erreicht, was durch das Führungssystem der Schiebetüre gemäss dem zitierten Stand der Technik nicht gewährleistet ist. Vorteilhaft ist ausserdem, dass Führungsnuten für den Türflügel im Bodenbereich der Schiebetüre vermieden werden können.

Der Übertragungsmechanismus umfasst eine im Steuerkörper angeordnete Steuernut, einen an einem von zwei Drehstäben angebrachten Antriebshebel sowie einen an dem vom Drehstab abgewandten Ende des Antriebshebels parallel zum Drehstab fixierten Gleitbolzen, der in die genannte Steuernut eingreift, wobei die Steuernut derart ausgeformt ist, dass durch die am Beginn des Endbereichs der Schliessbewegung auftretende erste Relativbewegung zwischen dem Steuerkörper mit der Steuernut einerseits und dem am Türflügeltragrahmen gelagerten Drehstab mit dem Antriebshebel und dem Gleitbolzen andererseits der Gleitbolzen in der Steuernut verschoben wird, wodurch die genannte definierte Schwenkbewegung des Drehstabs und damit der ein Parallelogramm-Führungssystem bildenden Lenkerhebel resultiert.

Diese erfindungsgemäßen Merkmale haben den Vorteil, dass die Relativbewegung zwischen dem Türflügeltragrahmen mit dem über den Drehstab mit dem Türflügeltragrahmen verbundenen und mit dem Gleitbolzen versehenen Antriebshebel einerseits und dem im Endbereich der Schliessbewegung des Türflügeltragrahmens stillstehenden Steuerkörper mit der Steuernut andererseits in eine durch die Ausformung der Steuernut genau und frei definierbare Schwenkbewegung eines der beiden Drehstäbe eines Türflügels umgesetzt wird. Durch einen Parallelogramm-Effekt wird die definierte Schwenkbewegung dieses Drehstabs über dessen Lenkerhebel auf den Türflügel, von diesem auf die Lenkerhebel des anderen Drehstabs und von diesen auf den andern Drehstab übertragen, wodurch auch präzise die vorgesehene Bewegung des Türflügels gewährleistet ist.

In einer weiteren möglichen Ausführungsformen der Schiebetüre ist die im Steuerkörper angeordnete Steuernut so ausgeformt, dass im Endbereich der Schliessbewegung des Türflügeltragrahmens durch eine Überlagerung der Bewegungen der mit dem Türflügeltragrahmen mitfahrenden Drehstäbe und der türflügelseitigen Türflügel-Lagerstellen der um die Drehstäbe schwenkenden Lenkerhebel eine rechtwinklig zu den Aussenflächen der Wandelemente gerichtete Bewegung des Türflügels resultiert.

Damit wird erreicht, dass im Endbereich der Schliessbewegung des Türflügeltragrahmens die Türflügel genau rechtwinklig zur Schliessbewegung und mit geringem Spiel in die Türöffnung im zugeordneten Wandelement einfahren können und dort bis zu einer späteren Türöffnung positioniert bleiben.

In einer weiteren möglichen Ausführungsformen der Schiebetüre ist zwischen dem im bzw. am Türflügeltragrahmen verschiebbaren Steuerkörper und dem ortsfesten Anschlag eine Rückhalteeinrichtung angeordnet ist, die am Ende der Schliessbewegung des Türflügeltragrahmens den darin verschiebbar angeordneten Steuerkörper mit einer limitierten Kraft ortsfest festhält, so dass im Anfangsbereich einer Öffnungsbewegung des Türflügeltragrahmens der Steuerkörper eine der ersten Relativbewegung zwischen dem Steuerkörper und dem Türflügeltragrahmen entgegengesetzte zweite Relativbewegung ausführt, die über den genannten Übertragungsmechanismus eine Rückstellung der Vergrösserung bzw. eine Verkleinerung des genannten Abstands des Türflügels zum Türflügeltragrahmen bewirkt. Durch eine solche Ausführungsform wird eine Rückstellung der ersten Relativbewegung zwischen dem Türflügeltragrahmen und dem in diesem verschiebbar angeordneten Steuerkörper und damit die Verkleinerung des Abstands zwischen dem Türflügel und dem Türflügeltragrahmen bewirkt, so dass ein vollständiges Öffnen der Schiebetüre möglich wird, bei welchem sowohl der Türflügeltragrahmen als auch der daran angeordnete mindestens eine Türflügel zwischen den Wandelemente positioniert werden. Diese Ausführungsform hat den Vorteil, dass die genannte Rückstellung nicht mittels einer Feder generiert werden muss. Bei Verwendung einer Federrückstellung müsste der Verschiebeantrieb den Geschlossen-Zustand dauernd mit einer Schliesskraft aufrechterhalten, was praktisch nur mittels einer Motorbremse zu realisieren wäre. Dies würde jedoch ein Öffnen der Schiebetüre im Fall einer Funktionsstörung oder bei Stromausfall verunmöglichen.

In einer weiteren möglichen Ausführungsformen der Schiebetüre kann die Rückhalteeinrichtung einen Dauer-Haftmagnet umfassen, der am Steuerkörper so befestigt ist, dass der Haftmagnet am Beginn des Endbereichs der Schliessbewegung des Türflügeltragrahmens auf einen ortsfesten Anschlag aus weichmagnetischem Material auftrifft, wodurch der Steuerkörper relativ zum Türflügeltragrahmen verschoben wird und der Steuerkörper mit einer limitierten Haltekraft am Anschlag festgehalten wird.

Bei dieser Ausführungsform bewirkt ein einfacher und kostengünstiger Dauer-Haftmagnet die vorstehend beschriebene Rückstellung der ersten Relativbewegung zwischen dem Türflügeltragrahmen und dem in diesem verschiebbar angeordneten Steuerkörper und damit die beim Öffnen der Schiebetüre erforderliche Verkleinerung des Abstands zwischen dem Türflügel und dem Türflügeltragrahmen. Sobald die im Endbereich der Schliessbewegung des Türflügeltragrahmens erfolgte erste Relativbewegung zwischen dem Steuerkörper und damit die Vergrösserung des Abstands zwischen dem Türflügel und dem Türflügeltragrahmen am Ende des Anfangsbereichs der Türöffnungsbewegung rückgängig gemacht sind, wird der Dauer-Haftmagnet vom ortsfesten Anschlag getrennt.

In einer weiteren möglichen Ausführungsformen der Schiebetüre kann die Rückhalteeinrichtung eine federbelastete Schnappvorrichtung umfassen, die mit mindestens einer zur Richtung der Öffnungsbewegung geneigten Rückhaltefläche am Steuerkörper so zusammenwirkt, dass der Steuerkörper bei seinem am Beginn des Endbereichs der Schliessbewegung des Türflügeltragrahmens stattfindenden Auftreffen auf den ortsfesten Anschlag mit einer limitierten Haltekraft an dem ortsfesten Anschlag festgehalten wird.

Mit einer solchen Schnappvorrichtung als Rückhalteeinrichtung kann die Rückhaltekraft einfacher justiert und über lange Zeit konstant gehalten werden.

In einer weiteren möglichen Ausführungsformen der Schiebetüre ist der zum Verschieben des Türflügeltragrahmens dienende Elektromotor auf dem verschiebbaren Türflügeltragrahmen angeordnet. Diese Antriebsanordnung hat den Vorteil, dass ausserhalb des Türflügeltragrahmens weder ein Antriebssupport noch ein Kabelanschlusskasten installiert werden müssen, so dass am Einbauort der Schiebetüre nur wenige Installationsarbeiten anfallen.

In einer weiteren möglichen Ausführungsformen der Schiebetüre ist diese mit einem zweiten Türflügel ausgerüstet, der in Bezug auf den Türflügeltragrahmen symmetrisch zum mindestens einen Türflügel angeordnet und mit gleichen Komponenten wie der mindestens eine Türflügel am Türflügeltragrahmen angebracht und quer zu den Aussenflächen der Wandelemente bewegbar ist. Mit einer solchen Schiebetüre können Durchgänge durch Gebäudewände geschaffen werden bei denen Türöffnungen in beiden Wandelementen mit Türflügeln verschliessbar sind, deren Aussenflächen im Geschlossen-Zustand der Schiebetüre mit jeweils zugeordneten Aussenflächen der Wandelemente fluchten.

In einer weiteren möglichen Ausführungsformen der Schiebetüre ist der mindestens eine Türflügel mit einer Verriegelung ausgerüstet, die im Geschlossen-Zustand der Schiebetüre die Rückstellung der Vergrösserung bzw. die Verkleinerung des rechtwinklig zu den Aussenflächen der Wandelemente gemessenen Abstands zwischen dem Türflügel und dem Türflügeltragrahmen und damit eine Öffnungsbewegung des Türflügeltragrahmens verhindert.

Auf diese Weise kann mit einfachen Mitteln eine Verriegelung der Schiebetüre realisiert werden, die von einer gewünschten Seite der Gebäudewand aus nicht geöffnet werden kann.

In einer weiteren möglichen Ausführungsformen der Schiebetüre umfasst die Verriegelung einen auf dem durch die Steuernut des Steuerkörpers angetriebenen und am Türflügeltragrahmen gelagerten Drehstab angeordneten Dreh-Anschlag, sowie einen im bzw. am Steuerkörper gelenkig gelagerten und federnd in den Dreh-Anschlag eingreifenden Riegel, wobei der Riegel so mit dem Dreh-Anschlag zusammenwirkt, dass nach jedem Schliessvorgang ein Zurückdrehen des Drehstabs und damit eine Rückstellung der Vergrösserung des rechtwinklig zu den Aussenflächen der Wandelemente gemessenen Abstands des Türflügels zum Türflügeltragrahmen und damit ein Türöffnungsvorgang verhindert wird, bis entweder im Normalbetrieb der Zugmittelantrieb oder eine bewusste manuelle Krafteinwirkung den Riegel aus seinem Eingriff mit dem Dreh-Anschlag bringt. Eine Verriegelung gemäss dieser Ausführungsform ist kostengünstig und von aussen unsichtbar realisierbar.

In einer weiteren möglichen Ausführungsformen der Schiebetüre kann die bewusste manuelle Krafteinwirkung, mit welcher ein einem der Türflügel zugeordneter Riegel aus seinem Eingriff mit dem Dreh-Anschlag bringbar ist, durch manuelles Drücken gegen eine Aussenfläche eines gegenüberliegend angeordneten zweiten Türflügels erzeugt werden.

Bei einer solchen Ausführungsform einer Schiebetüre kann die Verriegelung nur durch den elektrisch aktivierten Zugmittelantrieb oder durch Druck auf einen von zwei Türflügeln überwunden werden. Von einer der beiden Seiten der Gebäudewand aus ist die Verriegelung weder sichtbar noch durch irgendwelche Manipulationen entriegelbar.

In einer weiteren möglichen Ausführungsformen der Schiebetüre ist der Türflügeltragrahmen einerseits in seinem obersten Bereich derart an der oberhalb der Türöffnung angeordneten Linearführung geführt, dass der obere Bereich ausschliesslich parallel zur Linearführung bewegbar ist, und andererseits ist der Türflügeltragrahmen in seinem unteren Bereich in einer kurzen, seitlich der Türöffnung angeordneten Führung geführt.

Eine solche Ausführungsform der Schiebetüre hat den Vorteil, dass im Bereich der Türöffnung der Fussboden weder Führungen für den Türflügeltragrahmen noch für die Türflügel enthalten muss und daher vollständig eben und nutfrei ist.

Im Folgenden ist ein Ausführungsbeispiel einer erfindungsgemässen Schiebetüre anhand der beigefügten Zeichnungen erläutert.

Es zeigen:
- Fig. 1A: eine Aussenansicht der zwischen zwei mit einer Türöffnung versehenen Wandelementen installierten Schiebetüre in ihrem Offen-Zustand, sowie einen schematischen Horizontalschnitt durch diese Schiebetür-Anordnung.
- Fig. 1: Beine Aussenansicht der installierten Schiebetüre gemäss Fig. 1A in deren Geschlossen-Zustand, sowie einen schematischen Horizontalschnitt durch diese Schiebetür-Anordnung.
- Fig. 2: den horizontal verschiebbaren Teil der Schiebetüre in Geschlossen-Zustand gemäss Fig. 1B, ohne Wandelemente, sowie einen Horizontalschnitt durch diesen verschiebbaren Teil.
- Fig. 3A: einen Vertikalschnitt sowohl durch den oberen Teil des horizontal verschiebbaren Türflügeltragrahmens mit dem im oberen Rahmenteil integrierten Steuerkörper als auch durch einen links vom Türflügeltragrahmen angeordneten, als ortsfester Anschlag dienenden Vertikalträger des Türrahmens.
- Fig. 3B: einen Horizontalschnitt durch den in Fig. 3A gezeigten oberen Teil des Türflügeltragrahmens mit einer Draufsicht auf den Steuerkörper mit den im Steuerkörper angeordneten Antriebshebeln und den darunter angeordneten Lenkerhebeln im Offen-Zustand der Schiebetüre.
- Fig. 3C: den Horizontalschnitt mit der Draufsicht auf den Steuerkörper gemäss Fig. 3B, jedoch im Geschlossen-Zustand der Schiebetüre.
- Fig. 4A: einen Horizontalschnitt durch den in Fig. 3A gezeigten oberen Teil des Türflügeltragrahmens, durch den darin integrierten Steuerkörper und durch den links vom Türflügeltragrahmen angeordneten Türrahmenpfosten, mit einer im Steuerkörper angeordneten, auf einen Antriebshebel wirkenden Verriegelungsklinke und mit einer am Vertikalträger fixierten Rückhalteeinrichtung für den Steuerkörper.
- Fig. 4B: Ein Diagramm, das den Übertragungsmechanismus veranschaulicht, der eine Relativbewegung zwischen dem Türflügeltragrahmen und dem in diesem verschiebbar gelagerten Steuerkörper in eine rechtwinklig zur Verschieberichtung des Türflügeltragrahmens gerichtete Bewegung des mindestens einen Türflügels umgesetzt.

Fig. 1A zeigt eine erfindungsgemässe Ausführungsform einer Schiebetüre 1 in einer Ansicht auf ein vorderes von zwei Wandelementen 3.1, 3.2, zwischen denen die sich in ihrem Offen-Zustand befindende Schiebetüre installiert ist. Die Wandelemente 3.1, 3.2 sind auf einem Fussboden 4 abgestützt, der im Bereich der Schiebetüre 1 eine eingelegte Bodenplatte 4.1 aufweist. In jedem der beiden Wandelemente 3.1, 3.2 ist eine Türöffnung 5 vorhanden. Unsichtbar, und daher gestrichelt dargestellt ist ein zwischen den beiden Wandelementen 3.1, 3.2 installierter Türrahmen 6, der eine oberhalb der Türöffnung angeordnete obere Linearführung 6.1, einen eine Türschliesskante 6.4 enthaltenden Türrahmenpfosten 6.2 mit sowie einen von der Türschliesskante 6.4 entfernten Türrahmenpfosten 6.3 umfasst, wobei die Türrahmenpfosten die obere Linearführung 6.1 tragen. An der vorzugsweise mit Führungsrollen 7 ausgestatteten Linearführung 6.1 ist ein oberer Teil eines Türflügeltragrahmens 8 in Richtung einer Schliess- bzw. Öffnungsbewegung der Schiebetüre 1 verschiebbar geführt. Im untersten Bereich des Türflügeltragrahmens 8 ist dieser mit einer in Richtung der Schliess- bzw. Öffnungsbewegung angeordneten Führungsschiene 10 ausgerüstet, die mit einem neben der Türöffnung auf der Bodenplatte 4.1 fixierten Führungsschuh 11 eine untere Linearführung bildet. Der in sich selbst ausreichend steif gebaute Türflügeltragrahmen 8 ist durch das Zusammenwirken der beiden Linearführungen ausschliesslich in Richtung der Schliess- bzw. Öffnungsbewegung bewegbar. Eine elektromotorische Antriebseinrichtung zum Schliessen und Öffnen der Schiebetüre wird im Zusammenhang mit Fig. 2 beschrieben.

Auf beiden Seiten des Türflügeltragrahmens 8 ist jeweils ein Türflügel 15.1, 15.2 derart angebracht, dass ein rechtwinklig zu den Aussenflächen der Wandelemente 3.1, 3.2 gemessener Abstand zwischen den Türflügeln 15.1, 15.2 und dem Türflügeltragrahmen 8 so veränderbar ist, dass die Türflügel im Offen-Zustand der Schiebetür 1 zwischen den beiden Wandelementen 3.1, 3.2 und im Geschlossen-Zustand in Türöffnungen 5 der Wandelemente positionierbar sind, die jeweils einer dem Türflügel zugeordnet sind. In diesem Geschlossen-Zustand fluchten die Aussenflächen der Türflügel 15.1, 15.2 mit den Aussenflächen der jeweils einem der Türflügel zugeordneten Wandelemente. Der Horizontalschnitt A-A durch die sich in ihrem Offen-Zustand befindende Schiebetüre 1 zeigt schematisch, wie im Offen-Zustand der Schiebetüre die beiden Türflügel 15.1, 15.2 zwischen den beiden Wandelementen 3.1, 3.2 positioniert sind, wobei die Türflügel über ein Parallelogramm-Führungssystem bildende Lenkerhebel 16 an vertikal im Türflügeltragrahmen 8 angeordneten und um ihre Vertikalachse schwenkbaren Drehstäben 18 so gelagert sind, dass die vorstehend genannte Veränderung der Abstände zwischen den Türflügeln und dem Türflügeltragrahmen 8 ausführbar sind. Die Einrichtung zum Antreiben der Lenkerhebel 16, bzw. zum Verändern der Abstände zwischen den Türflügeln 15 und dem Türflügeltragrahmen 8 wird nachfolgend anhand der Fig. 2, 3 näher erläutert.

Fig. 1B und der zugeordnete Horizontalschnitt B-B zeigen die in Fig. 1A in ihrem Offen-Zustand dargestellte Schiebetüre 1 in ihrem Geschlossen-Zustand, in welchem der Türflügeltragrahmen 8 mit den an diesem gelagerten Türflügeln 15.1, 15.2 in den Bereich der Türöffnungen 5 verschoben ist. Im Endbereich dieser Verschiebung wurden die Abstände zwischen den Türflügeln 15 und dem Türflügeltragrahmen 8 durch Schwenken der Lenkerhebel 16 so vergrössert, dass die Türflügel in die die Türöffnung 5 bildenden Aussparungen in den Wandelementen 3.1, 3.2 hineinragen, wobei die Aussenflächen der Türflügel 15.1, 15.2 bündig mit den Aussenflächen 3.1.1, 3.2.1 der jeweils zugeordneten Wandelemente 3.1, 3.2 positioniert sind. Damit im Geschlossen-Zustand der Schiebetüre 1 die Spalten zwischen den Türflügeln 15.1, 15.2 und den die Türöffnungen 5 bildenden Aussparungen in den Wandelementen möglichst gering sein können, ist es erforderlich, dass die Türflügel 15 während der Vergrösserung ihrer Abstände zum Türflügeltragrahmen 8 eine zu den Wandelementen 3.1, 3.2 rechtwinklige Bewegung ausführen. Wie dies bei der erfindungsgemässen Schiebetüre erreicht wird, wird später erläutert.

Fig. 2 zeigt in vergrösserter Darstellung hauptsächlich den horizontal verschiebbaren Teil der Schiebetüre 1 in deren Geschlossen-Zustand, wobei die Wandelemente weggelassen sind.

Ausserdem enthält Fig. 2 einen Horizontalschnitt C - C durch den genannten verschiebbaren Teil. Mit dem Bezugszeichen 6 ist wiederum der Türrahmen bezeichnet, der eine obere horizontale Linearführung 6.1 sowie zwei vertikale Türrahmenpfosten 6.2, 6.3 umfasst (6.3 hier nicht sichtbar). An der Linearführung ist der ebenfalls bereits erwähnte Türflügeltragrahmen 8 horizontal verschiebbar aufgehängt und geführt. Der einen oberen Querträger 8.1, einen unteren Querträger 8.2 und zwei Vertikalträger 8.3 umfassende Türflügeltragrahmen 8 weist an seinem unteren Querträger 8.2 ausserdem eine parallel zur Verschieberichtung angeordnete Führungsschiene 10 auf, die mit einem seitlich der Türöffnung der Schiebetüre im Bodenbereich angeordneten Führungsschuh 11 zusammenwirkt, um den Türflügeltragrahmen 8 zusätzlich zu führen und zu stabilisieren.

Zur Erzeugung der Schliess- und Öffnungsbewegung des Türflügeltragrahmens 8 ist dieser mit einem Zugmittelantrieb 20 - vorzugsweise in Form eines Riementriebs - ausgestattet. Der Zugmittelantrieb 20 umfasst einen Elektro-Getriebemotor 21, der an dem der Türschliesskante 6.2.1 entfernteren Ende des oberen Querträgers 8.1 des Türflügeltragrahmens 8 fixiert ist und eine Antriebs-Riemenscheibe 22 trägt. Des Weiteren umfasst der Zugmittelantrieb 20 zwei an dem der Türschliesskante 6.4 näher liegenden Ende des oberen Querträgers fixierte Umlenk-Riemenscheiben 23 sowie das vorzugweise als Riemen ausgebildete und die Antriebs-Riemenscheibe und die beiden Umlenk-Riemenscheiben umlaufende Zugmittel 24. An einer geeigneten Stelle ist das Zugmittel 24 an einem ortsfest am Türrahmens angebrachten Halteelement fixiert, so dass bei rotierender Antriebs-Riemenscheibe 22 eine horizontale Schliess- bzw. Öffnungsbewegung des Türflügeltragrahmen 8 und der daran gelagerten Türflügel 15 resultiert.

Zwischen dem oberen Querträger 8.1 und dem unteren Querträger 8.2 des Türflügeltragrahmens 8 erstrecken sich vier Drehstäbe 18, die in den genannten Querträgern um ihre Längsachsen schwenkbar gelagert sind. Jeweils zwei der vier Drehstäbe sind einem der beiden Türflügel 15.1, 15.2 zugeordnet, wobei an jedem der Drehstäbe 18 ein oberer und ein unterer Lenkerhebel 16 mit ihren einen Enden fixiert sind, und wobei die Lenkerhebel an ihren anderen Enden vertikalachsige Türflügel-Lagerstellen 17 aufweisen, über welche die Lenkerhebel 16 die Türflügel 15.1, 15.2 tragen und führen. Die oberen und die unteren Lenkerhebel 16 von jeweils zwei Drehstäben sind mit einem zugeordneten Türflügel 15.1, 15.2 so gekoppelt, dass die Türflügel an einem Parallelogramm-Führungssystem geführt sind, wodurch die Türflügel beim Verändern ihres Abstands zum Türflügeltragrahmen 8 stets parallel zum Türflügeltragrahmen ausgerichtet bleiben.

Zum Verändern der genannten Abstände zwischen den Türflügeln 15.1, 15.2 und dem Türflügeltragrahmen 8, d. h. zum Erzeugen der Schwenkbewegungen der Drehstäbe 18 und damit der Lenkerhebel 16 existiert im oder am oberen Querträger 8.1 des Türflügeltragrahmens 8 ein Übertragungsmechanismus (in Fig. 2 nicht sichtbar), der die Schwenkbewegung von jeweils einem Drehstab 18 pro Türflügel 15.1, 15.2 bewirkt. Durch die Wirkung des Parallelogramm-Führungssystems werden dabei alle vier Lenkerhebel eines Türflügels synchron geschwenkt. Der Übertragungsmechanismus generiert eine Vergrösserung der genannten Abstände, wenn im Endbereich einer Türschliessbewegung des Türflügeltragrahmens 8 ein in dem oberen Querträger 8.1 geführter, jedoch relativ zu diesem in Verschieberichtung des Türflügeltragrahmens verschiebbarer Steuerkörper dadurch verschoben wird, dass ein mit dem Steuerkörper verbundener Steuerkörperanschlag 38 auf einem ortsfesten Anschlag - beispielsweise die Schliesskante 6.3 des Türrahmenpfostens - auffährt. Andererseits generiert der Übertragungsmechanismus eine Verkleinerung der Abstände, wenn im Anfangsbereich einer Türöffnungsbewegung der Steuerkörper mit einer limitierten Haltekraft zurückgehalten bzw. zurückbewegt wird, bis die Abstände der Türflügel 15.1, 15.2 zum Türflügeltragrahmen so verkleinert sind, dass die Türflügel zwischen die in Fig. 1 gezeigten Wandelemente 3.1, 3.2 gefahren werden können.

Eine detaillierte Beschreibung des vorstehend erwähnten Übertragungsmechanismus und der erzeugten Türflügelbewegungen erfolgt anhand der Fig. 3.

Fig 3A zeigt den Bereich des oberen Querträgers 8.1 des Türflügeltragrahmens 8 im Aufriss. Dargestellt sind ein Vertikalschnitt durch den oberen Querträger 8.1 und einen Vertikalträger 8.3 des Türflügeltragrahmens 8, sowie durch den die Türschliesskante 6.2.1 enthaltenden Türrahmenpfosten 6.2. In den Hohlraum des als Rechteckrohr ausgebildeten oberen Querträgers 8.1 ist der bereits vorstehend erwähnte, quaderförmige Steuerkörper 30 so eingepasst, dass er gegenüber dem Türflügeltragrahmen ausschliesslich eine Verschiebung entlang der Längsachse des oberen Querträgers 8.1 ausführen kann. Der Steuerkörper 30 umfasst eine untere und eine obere Steuerplatte 30. 1, 30. 2, die durch mit den Steuerplatten starr verbundene Distanzelemente 30.3 voneinander so beabstandet sind, dass im Steuerkörper ein Hohlraum zum Einbauen von Teilen eines Übertragungsmechanismus vorhanden ist. Auf der der Türschliesskante 6.2.1 zugewandten Seite des Steuerkörpers ist der ebenfalls bereits erwähnte Steuerkörperanschlag 38 am Steuerkörper 30 fixiert. Dieser Steuerkörperanschlag wirkt so mit der als ortsfester Anschlag dienenden Türschliesskante 6.2.1 zusammen, dass in einem Endbereich der Schliessbewegung des Türflügeltragrahmens 8 der Steuerkörper 30 durch den durch die Türschliesskante blockierten Steuerkörperanschlag relativ zum oberen Querträger 8.1 nach rechts verschoben wird.

Aus der Fig. 3A ist erkennbar, dass die oberen Enden von zwei der im Türflügeltragrahmen 8 gelagerten, vertikal angeordneten Drehstäbe 18 den Steuerkörper 30 durchdringen, wobei die oberen Lagerstellen 32 der Drehstäbe in der unteren Wand des durch ein Rechteckrohr gebildeten oberen Querträgers 8.1 angeordnet sind. Im Bereich des genannten Hohlraums im Steuerkörper sind zwei Antriebshebel 35 eingebaut, deren erste Enden mit jeweils einem oberen Ende der beiden Drehstäbe 18 verdrehsicher verbunden sind. In den zweiten Enden der Antriebshebel 35 sind parallel zu den Drehstäben angeordnete Gleitbolzen 36 fixiert. Diese Gleitbolzen 36 ragen nach oben und nach unten aus den Antriebshebeln 35 heraus, wobei die aus den Antriebshebeln herausragenden Abschnitte der Gleitbolzen in Steuernuten 37 des Steuerkörpers 30 hineinragen, welche Steuernuten sowohl in der unteren wie auch in der oberen Steuerplatte 30.1, 30.2 des Steuerkörpers vorhanden sind.

Fig. 3B und 3C zeigen Horizontalschnitte durch den oberen Querträger 8.1 des Türflügeltragrahmens mit Draufsichten auf den im Hohlraum des Querträgers 8.1 verschiebbaren Steuerkörper 30 mit dem Steuerkörperanschlag 38. Die Horizontalschnitte erstrecken sich auch durch den die Türschliesskante 6.2.1 enthaltenden Türrahmenpfosten 6.2. In den Draufsichten erkennbar sind die beiden Drehstäbe 18, von denen jeder einen oberen und einen unteren Lenkerhebel 16 trägt, wobei die Lenkerhebel des einen Drehstabs dem ersten Türflügel 15.1 (hier nicht dargestellt) und die Lenkerhebel des zweiten Drehstabs dem zweiten Türflügel 15.2 (hier nicht dargestellt) zugeordnet sind. Des Weiteren sind die im Hohlraum des Steuerkörpers 30 angeordneten und mit den oberen Enden der Drehstäbe 18 verbundenen Antriebshebel 35 - vorwiegend mit gestrichelten Linien - dargestellt. Ebenfalls erkennbar sind die zwei Paare von jeweils in der unteren und der oberen Steuerplatte des Steuerkörpers 30 vorhandenen Steuernuten 37, in welche die auf jedem der beiden Antriebshebel 35 angeordneten Gleitbolzen 36 hineinragen. Sowohl die Türflügel als auch die jeweils einem der Türflügel zugeordneten zweiten Drehstäbe sind in den Fig. 3B, 3C nicht gezeigt.

Fig. 3B zeigt die Situation bei Beginn des erwähnten Endbereichs der Schliessbewegung des Türflügeltragrahmens 8, in welcher Situation die Abstände zwischen den an den Lenkerhebeln 16 geführten Türflügeln und dem Türflügeltragrahmen 8 noch minimal sind und der Steuerkörperanschlag 38 gerade auf die den ortsfesten Anschlag bildende Türschliesskante 6.2.1 des Türrahmenpfostens 6.2 auftrifft.

Fig. 3C zeigt die Situation am Ende der Schliessbewegung des Türflügeltragrahmens 8, in welcher der Steuerkörper 30 durch den Steuerkörperanschlag 38 um eine Distanz von vorzugsweise etwa 10 bis 20 Millimetern relativ zum Türflügeltragrahmen 8 aus seiner im Offen-Zustand der Schiebetüre vorhandenen Position nach rechts verschoben worden ist.

Diese Relativbewegung zwischen dem Steuerkörper 30 und dem Türflügeltragrahmen 8 und damit zwischen den Steuernuten 37 und den sich mit dem Türflügeltragrahmen 8 bewegenden Drehstäben 18 hat bewirkt, dass die Steuernuten 37 die Gleitbolzen 36 und damit die Antriebshebel 35, die Drehstäbe 18 und die an diesen fixierten Lenkerhebel 16 aus den in Fig. 3B gezeigten Stellungen in die in Fig. 3C gezeigten Stellungen bewegt hat. Mit anderen Worten: Ein Übertragungsmechanismus, der die Steuernuten 37 im Steuerkörper 30, die in den Steuernuten gleitenden Gleitbolzen 36, die Antriebshebel 35, die Drehstäbe 18 und die an den Drehstäben angeordneten Lenkerhebel 16 umfasst, setzt die im Endbereich einer Schliessbewegung erzeugte erste Relativbewegung zwischen dem Steuerkörper 30 und dem Türflügeltragrahmen 8 in eine definierte Schwenkbewegung der Lenkerhebel 16 und damit in eine Vergrösserung der Abstände der Türflügel zum Türflügeltragrahmen 8 um. Dabei sind die Verläufe der Steuernuten 37 so ausgelegt, dass die Türflügel-Lagerstellen 17 an den türflügelseitigen Enden der Lenkerhebel 16 und damit die daran angekoppelten Türflügel (hier nicht sichtbar) eine rechtwinklig zur Schliessbewegung des Türflügeltragrahmens 8 bzw. zu den Aussenflächen der Wandelemente (3.1, 3.2, Fig.1) gerichtete Bewegung ausführen. Eine solche rechtwinklige Bewegung entsteht durch Überlagerung der im Endbereich der Schliessbewegung stattfindenden Verschiebung der mit dem Türflügeltragrahmen 8 bewegten Drehstäbe 18 mit einer um die bewegten Drehstäbe herum erfolgende Schwenkbewegung der Türflügel-Lagerstellen 17 der Lenkerhebel 16, wobei die perfekte rechtwinklige Absolutbewegung der Türflügel-Lagerstellen 17 durch eine geeignete Form der Steuernuten 37 erreicht werden kann.

Bei einem Öffnungsvorgang der Schiebetüre muss im Anfangsbereich der Öffnungsbewegung des Türflügeltragrahmens 8 dafür gesorgt werden, dass die beim Schliessvorgang erfolgte erste Relativbewegung des Steuerkörpers gegenüber dem Türflügeltragrahmen rückgängig gemacht wird. Bei der in den Fig. 3A-3C dargestellten Schiebetüre wird dies dadurch erreicht, dass an dem dem Türrahmenpfosten mit der Türschliesskante zugewandten Ende des Steuerkörperanschlags eine Rückhalteeinrichtung 40 befestigt ist, mit dessen Hilfe der Steuerkörper in einem Anfangsbereich der Öffnungsbewegung mit limitierter Haltekraft zurückgehalten wird. In der Ausführungsform gemäss Fig. 3A-3C besteht die Rückhalteeinrichtung 40 im Wesentlichen aus einem am Steuerkörperanschlag 38 befestigten Dauer-Haftmagnet 40.1. Das Zurückhalten des Steuerkörpers geschieht so lange, bis durch die daraus resultierende, der ersten Relativbewegung entgegengesetzte zweite Relativbewegung zwischen dem Steuerkörper 30 und dem Türflügeltragrahmen 8 die vorstehend beschriebene Vergrösserung der Abstände zwischen den Türflügeln und dem Türflügeltragrahmen rückgängig gemacht ist und diese Relativbewegung beispielsweise durch eine Wegbegrenzung des Steuerkörpers gestoppt wird. Die limitierte Haltekraft des Dauer-Haftmagnets 40.1 wird dann durch die Verschiebekraft des Türantriebs in Kombination mit der Massenträgheit des Türflügeltragrahmens 8 überwunden, wonach der Türflügeltragrahmen mit den einen Minimalabstand zu letzterem aufweisenden Türflügeln 15.1, 15.2 (Fig. 1, 2) zwischen den beiden Wandelemente 3.1, 3.2 (Fig. 1) zurückbewegt wird, bis der Geschlossen-Zustand der Schiebetüre erreicht ist.

Fig. 4A zeigt nochmals den bereits in Fig. 3C dargestellten Bereich des oberen Querträgers 8.1 des Türflügeltragrahmens 8 im Aufriss. Zu erkennen sind der im Querträger verschiebbar angeordnete Steuerkörper 30 mit den Steuernuten 37 und seinem Steuerkörperanschlag 38. Des Weiteren erkennbar sind die beiden jeweils einem der Türflügel zugeordneten Drehstäbe 18 mit den daran befestigten und durch die Steuernuten 37 über die Gleitbolzen 36 angetriebenen Antriebshebeln 35, sowie mit den daran befestigten, die Türflügel 15.1, 15.2 tragenden Lenkerhebeln 16.

Bei der in Fig 4A dargestellten Ausführungsform der Schiebetüre, wird der Steuerkörperanschlag 38 und damit auch der Steuerkörper 30 bei einer Öffnungsbewegung des Türflügeltragrahmens 8 nicht durch einen Dauer-Haftmagnet, sondern durch eine mechanisch wirkende, an der den ortsfesten Anschlag bildenden Türschliesskante 6.2.1 des Türrahmenpfostens 6.2 fixierte Rückhalteeinrichtung 40 in Form einer Einrastvorichtung 40.2 mit einer limitierten Haltekraft so lange zurückgehalten, bis die beim Schliessvorgang erfolgte erste Relativbewegung zwischen dem Steuerkörper 30 und dem Türflügeltragrahmen 8 rückgängig gemacht ist. Die dabei auftretende zweite Relativbewegung wird dabei durch den vorstehend beschriebenen Übertragungsmechanismus in eine Verkleinerung der Abstände zwischen den Türflügeln und dem Türflügeltragrahmen umgesetzt. Die Einrastvorrichtung 40.2 kann einen oder mehrere Rastbolzen 40.2.1 umfassen, die durch Druckfedern 40.2.2 mit einstellbarer Anpresskraft in eine geeignet geformte Ringnut 38.1 des Steuerkörperanschlags 38 einrasten. Damit die Rastbolzen 40.2.1 beim Einfahren des Steuerkörperanschlags 38 in die Einrastvorrichtung 40.2 in Achsialrichtung möglichst geringen Widerstand erzeugen, werden die Rastbolzen über eine relativ flache Anfasung gegen die Kraft der Druckfedern 40.2.2 radial nach aussen geschoben.

Bei der in Fig. 4A gezeigten Ausführungsform ist ausserdem ein Türflügel 15.1 mit einer im Hohlraum des Steuerkörpers 30 angeordnete Verriegelungseinrichtung 45 ausgestattet, welche bei diesem Türflügel 15.1 verhindert, dass durch Druck auf seine Aussenfläche eine Verkleinerung des im dargestellten Geschlossen-Zustand maximalen Abstands des Türflügels zum Türflügeltragrahmen 8 bewirkt werden kann. Ein mechanisches Öffnen der Schiebetüre von der Seite des Türflügels 15.1 aus ist nicht möglich, da mindestens der verriegelte Türflügel sich nicht zwischen die Wandelemente 3.1, 3.2 (Fig. 1) verschieben lässt. Die Verriegelungseinrichtung 45 umfasst eine um ein Schwenklager 45.2 schwenkbare Verriegelungsklinke 45. 1. Die Klinkennase 45.1.1 der Verriegelungsklinke wird durch einen am Antriebshebel 35 vorhandenen Verriegelungsanschlag 35.1 beim Schwenken des Antriebshebels 35 in die Position, die dem maximalen Abstand zwischen Türflügel und Türflügeltragrahmen entspricht, gegen die Kraft einer Rückstellfeder 45.3 zuerst weggedrückt, wonach die Klinkennase 45.1.1 mit einer durch einen Verriegelungsklinkenanschlag 45.1.2 limitierten Anschlagtiefe hinter dem Verriegelungsanschlag 35.1 des Antriebshebels einrastet. Dieser Verriegelungsvorgang findet jedes Mal statt, wenn die Schiebetüre geschlossen wird.

Die Verriegelung kann auf zwei verschiedene Weisen entsperrt werden. Beim normalen Öffnen der Schiebetüre wird der Türflügeltragrahmen 8 durch den Zugmittelantrieb 21 (Fig. 2) in Öffnungsrichtung angetrieben. Dadurch entsteht die vorstehend erläuterte zweite Relativbewegung, bei der sich der Türflügeltragrahmen 8 gegenüber dem mit limitierter Haltekraft fixierten Steuerkörper 30 so bewegt, dass sich der an den Türflügeltragrahmen gekoppelte Antriebshebel 35 mit seinem Verriegelungsanschlag 35.1 von der im Steuerkörper angeordneten Verriegelungsklinke 45.1 entfernt. Nach sehr geringer zweiter Relativbewegung - beispielsweise nach 2 mm - gelangt die Klinkennase 45.1.1, deren Bewegungsmöglichkeit in Richtung auf den Antriebshebel 35 durch den Verriegelungsklinkenanschlag 45.1.2 der Verriegelungsklinke 45.1 begrenzt ist, aus ihrem Eingriff mit dem am Antriebshebel 35 vorhandenen Verriegelungsanschlag 35.1, so dass die Verriegelung aufgehoben ist und der Öffnungsvorgang der Schiebetüre stattfinden kann.

Das Entsperren der Verriegelung kann jedoch auch durch eine Person erfolgen, die von Hand gegen die Aussenfläche des Türflügels 15.2 drückt, dessen Antriebshebel 16 keine Verriegelung aufweist. Dies kann beispielsweise bei Stromausfall oder bei einem anderen Defekt erforderlich sein. Über den diesem Türflügel 15.2 zugeordneten Lenkerhebel 16, der auf demselben Drehstab 18 angeordnet ist, auf dem auch der diesem Türflügel zugeordnete Antriebshebel 35 sitzt, wird durch das Drücken auf den Türflügel 15.2 der im zweiten Ende des Antriebshebels fixierte Gleitbolzen so in der zugeordneten Steuernut des Steuerkörpers bewegt, dass der Antriebshebel auf seinen Drehstab und damit auf den Türflügeltragrahmen eine in Öffnungsrichtung der Schiebetüre gerichtete Kraft ausübt. Diese Kraft verursacht eine Relativbewegung zwischen dem Türflügeltragrahmen, in dem auch der Antriebshebel 35 mit dem Verriegelungsanschlag 35.1 gelagert ist, und dem Steuerkörper 30, an welchem die Verriegelungsklinke 45.1 angeordnet ist. Bereits eine geringfügige Relativbewegung reicht aus, um die Verriegelungsklinke aus ihrem Eingriff in den am Antriebshebel 35 vorhandenen Verriegelungsanschlag 35.1 zu bringen, so dass die Abstände zwischen den Türflügeln und dem Türflügeltragrahmen minimiert und die Schiebetüre geöffnet werden können.

Fig. 4B zeigt schematisch den beim Schliessvorgang der Schiebetüre wirksamen Übertragungsmechanismus, der die im Endbereich der Schliessbewegung des Türflügeltragrahmens zwischen dem Steuerkörper und dem Türflügeltragrahmen auftretende erste Relativbewegung in zur Schliessbewegung des Türflügeltragrahmens rechtwinklige Bewegungen der an den Lenkerhebeln 16 vorhandenen Türflügel-Lagerstellen 17 umsetzt. Dargestellt ist die Situation des in der Fig. 4A auf der rechten Seite angeordneten Übertragungsmechanismus, der im Wesentlichen den Steuerkörper 30 mit der Steuernut 37, den Antriebshebel 35 mit dem an seinem zweiten Ende fixierten und in die Steuernut 37 eingreifenden Gleitbolzen 36, den vom Antriebshebel 35 angetriebenen, im Türflügeltragrahmen 8 gelagerten Drehstab 18, und den auf dem Drehstab fixierten Lenkerhebel 16 umfasst.

In dem in Fig. 4B gezeigten Diagramm gemäss entspricht die Abszisse (b, b') der Bahn der Relativbewegung des am Türflügeltragrahmen gelagerten Drehstabs gegenüber dem stillstehenden Steuerkörper. x_{E} ist der Weg des mit E bezeichneten Drehstabs auf dieser Abszisse. Die Ordinate entspricht dem gewünschten, rechtwinklig zur Schliessbewegung des Türflügeltragrahmens bzw. zur Relativbewegung des Drehstabs verlaufenden Weg der hier mit A bezeichneten Türflügel-Lagerstelle am Ende des Lenkerhebels. Die Strecke c entspricht der Länge des Lenkerhebels, die Strecke c' der Länge des Antriebshebels, γ ist der fixe Winkel zwischen dem Lenkerhebel und dem Antriebshebel, α ist der sich verändernde Winkel zwischen der Richtung der Relativbewegung und dem Lenkerhebel und β ist der von α direkt abhängige Winkel zwischen der Relativbewegung und dem Antriebshebel.

Im Folgenden sind Formeln hergeleitet, die bei der Herstellung der Steuernuten im Steuerkörper für die Steuerung der Bearbeitungsmaschine anwendbar sind.

Mit x_{B} und ys sind die von der Relativverschiebung x_{E} zwischen dem Türflügeltragrahmen (8) und dem Steuerkörper (30) abhängigen Koordinaten der Kurvenpunkte der die Steuernut (37) definierenden Kurve bezeichnet. $α = arccos \frac{b}{c} = arccos \frac{c ∗ cos {α}_{0} - {x}_{E}}{c} = arccos \left(cos {α}_{0}-\frac{{x}_{E}}{c}\right)$ ${y}_{B} = c ′ ∗ sin β = c ′ ∗ sin \left[π-γ-arccos\left(cos {α}_{0}-\frac{{x}_{E}}{c}\right)\right]$ ${x}_{B} = {x}_{E} - c ′ ∗ cos β$ $β = π - γ - α = π - γ - arccos \left(cos {α}_{0}-\frac{{x}_{E}}{c}\right)$ ${x}_{B} = {x}_{E} - c ′ ∗ cosβ = {x}_{E} - c ′ \left\{cos\left[π-γ-arccos\left(cos {α}_{0}-\frac{{x}_{E}}{c}\right)\right]-cos {β}_{0}\right\}$

Die Resultate der Anwendung dieser Formeln sind in Fig. 4B mit einer punktiert dargestellten Kurve als Verlauf der Steuernut mit dem Bezugszeichen 50 eingetragen.

Eine erfindungsgemässe Schiebetüre kann auch mit nur einem einzigen Türflügel ausgeführt werden, wenn in einem der durch die Schiebetüre verbundenen Räume die Ästhetik keine Rolle spielt.

## Patentansprüche

1. Schiebetüre (1), die zwischen zwei eine Türöffnung (5) aufweisenden Wandelementen (3.1, 3.2) einer Gebäudewand installierbar ist, wobei die Schiebetüre einen Türflügeltragrahmen (8) umfasst, der an einer oberhalb der Türöffnung (5) angeordneten Linearführung (6.1) geführt und horizontal mit Hilfe eines Elektromotors (21) verschiebbar ist, wobei mindestens ein Türflügel (15.1, 15.2) über ein Parallelogramm-Führungssystem bildende Lenkerhebel (16) am Türflügeltragrahmen (8) so angebracht ist, dass ein rechtwinklig zu Aussenflächen der Wandelemente (3.1, 3.2) gemessener Abstand zwischen dem Türflügel (15.1, 15.2) und dem Türflügeltragrahmen (8) so veränderbar ist, dass eine Aussenfläche des Türflügels im Offen-Zustand der Schiebetür (1) zwischen den beiden Wandelementen (3.1, 3.2) und im Geschlossen-Zustand in der Türöffnung (5) und fluchtend mit der Aussenfläche eines dem Türflügel (15.1, 15.2) zugeordneten Wandelements (3.1, 3.2) positionierbar ist, wobei
im bzw. am Türflügeltragrahmen (8) ein in der Verschieberichtung des Türflügeltragrahmens verschiebbarer Steuerkörper (30) angeordnet ist, der am Beginn eines Endbereichs einer Schliessbewegung des Türflügeltragrahmens (8) durch einen ortsfesten Anschlag (6.2.1) blockierbar und dabei relativ zum sich noch weiter bewegenden Türflügeltragrahmen (8) verschiebbar ist, wobei ein Übertragungsmechanismus vorhanden ist, der eine zwischen dem Steuerkörper (30) und dem Türflügeltragrahmen (8) auftretende erste Relativbewegung in eine definierte Schwenkbewegung der ein Parallelogramm-Führungssystem bildenden Lenkerhebel (16) und damit in eine Vergrösserung des Abstands des Türflügels zum Türflügeltragrahmen (8) umsetzt,
wobei jeweils zwei ein Parallelogramm-Führungssystem bildende Lenkerhebel (16) mit ihren einen Enden an jeweils einem von zwei vertikal angeordneten und, horizontal voneinander beabstandeten Drehstäben (18) fixiert sind, welche Drehstäbe (18) um ihre Längsachse schwenkbar am Türflügeltragrahmen (8) gelagert sind, wobei alle Lenkerhebel (16) in etwa gleich lang und parallel zueinander ausgerichtet sind und an ihren anderen Enden vertikalachsige Türflügel-Lagerstellen (17) aufweisen, die mit korrespondierenden Lagerstellen am Türflügel (15.1, 15.2) so zusammenwirken, dass der Türflügel an einem Parallelogramm-Führungssystem geführt ist, bei dem eine Schwenkbewegung eines der beiden Drehstäbe (18) eine Vergrösserung oder eine Verkleinerung des genannten Abstands des Türflügels (15.1, 15.2) zum Türflügeltragrahmen (8) bewirkt,
und wobei der Übertragungsmechanismus eine im Steuerkörper (30) angeordnete Steuernut (37), einen an einem der zwei Drehstäbe (18) angebrachten Antriebshebel (35) sowie einen an dem vom Drehstab abgewandten Ende des Antriebshebels (35) parallel zum Drehstab (18) fixierten Gleitbolzen (36) umfasst, der in die genannte Steuernut (37) eingreift, wobei die Steuernut derart ausgeformt ist, dass durch die am Beginn des Endbereichs der Schliessbewegung auftretende erste Relativbewegung zwischen dem Steuerkörper (30) mit der Steuernut (37) einerseits und dem am Türflügeltragrahmen (8) gelagerten Drehstab (18) mit dem Antriebshebel (35) und dem Gleitbolzen (36) andererseits der Gleitbolzen in der Steuernut (37) verschoben wird, wodurch eine definierte Schwenkbewegung des Drehstabs und damit der ein Parallelogramm-Führungssystem bildenden Lenkerhebel (16) resultiert.

2. Schiebetüre nach Anspruch 1, **dadurch gekennzeichnet, dass** die im Steuerkörper (30) angeordnete Steuernut (37) so ausgeformt ist, dass im Endbereich der Schliessbewegung des Türflügeltragrahmens (8) durch eine Überlagerung der Bewegung der mit dem Türflügeltragrahmen mitfahrenden Drehstäbe (18) und der um die Drehstäbe schwenkenden Lenkerhebel (16) des Parallelogramm-Führungssystems eine rechtwinklig zu den Aussenflächen der Wandelemente (3.1, 3.2) gerichtete Bewegung des Türflügels (15.1, 15.2) resultiert.

3. Schiebetüre nach einem der Ansprüche 1 bis 2, **dadurch gekennzeichnet, dass** zwischen dem im bzw. am Türflügeltragrahmen (8) verschiebbaren Steuerkörper (30) und dem ortsfesten Anschlag (6.2.1) eine Rückhalteeinrichtung (40; 50) angeordnet ist, die am Ende der Schliessbewegung des Türflügeltragrahmens (8) den darin verschiebbar angeordneten Steuerkörper (30) mit einer limitierten Kraft ortsfest festhält, so dass im Anfangsbereich einer Öffnungsbewegung des Türflügeltragrahmens (8) der Steuerkörper (30) eine der ersten Relativbewegung zwischen dem Steuerkörper und dem Türflügeltragrahmen entgegengesetzte zweite Relativbewegung ausführt, die über den genannten Übertragungsmechanismus eine Rückstellung der Vergrösserung bzw. eine Verkleinerung des genannten Abstands des Türflügels (15.1, 15.2) zum Türflügeltragrahmen (8) bewirkt.

4. Schiebetüre nach Anspruch 3, **dadurch gekennzeichnet, dass** die Rückhalteeinrichtung (40) einen Dauer-Haftmagnet (40.1) umfasst, der am Steuerkörper so befestigt ist, dass er am Beginn des Endbereichs der Schliessbewegung des Türflügeltragrahmens (8) auf den ortsfesten Anschlag (6.2.1) aus weichmagnetischem Material auftrifft, wodurch der Steuerkörper (30) die erste Relativbewegung gegenüber dem Türflügeltragrahmen (8) ausführt und der Steuerkörper mit einer limitierten Haltekraft am Anschlag festgehalten wird.

5. Schiebetüre nach Anspruch 3, **dadurch gekennzeichnet, dass** die Rückhalteeinrichtung (40) eine federbelastete Einrastvorrichtung (40.2) umfasst, die mit mindestens einer zur Richtung der Öffnungsbewegung geneigten Rückhaltefläche am Steuerkörper (30) so zusammenwirkt, dass der Steuerkörper am Beginn des Endbereichs der Schliessbewegung des Türflügeltragrahmens (8) mit möglichst geringem Widerstand auf den ortsfesten Anschlag (6.2.1) auftreffen kann und am Beginn des Anfangsbereichs der Öffnungsbewegung der Türflügeltragrahmens (8) mit einer limitierten Haltekraft zurückgehalten wird.

6. Schiebetüre nach einem der Ansprüche 1 bis 5, **dadurch gekennzeichnet, dass** der Elektromotor (21) auf dem verschiebbaren Türflügeltragrahmen angeordnet ist.

7. Schiebetüre nach einem der Ansprüche 1 bis 6, **dadurch gekennzeichnet, dass** die Schiebetüre (1) mit einem zweiten Türflügel (15.2) ausgerüstet ist, der in Bezug auf den Türflügeltragrahmen symmetrisch zum mindestens einen Türflügel angeordnet ist und mit gleichen Komponenten wie der mindestens eine Türflügel (15.1) am Türflügeltragrahmen (8) angebracht und quer zu den Aussenflächen der Wandelemente (3.1, 3.2) bewegbar ist.

8. Schiebetüre nach einem der Ansprüche 1 bis 7, **dadurch gekennzeichnet, dass** der mindestens eine Türflügel (15.1, 15.2) mit einer Verriegelungseinrichtung (45) ausgerüstet ist, die im Geschlossen-Zustand der Schiebetüre (1) die Rückstellung der Vergrösserung bzw. die Verkleinerung des rechtwinklig zu den Aussenflächen der Wandelemente (3.1, 3.2) gemessenen Abstands zwischen dem Türflügel und dem Türflügeltragrahmen (8) und damit eine Öffnungsbewegung des Türflügeltragrahmens (8) verhindert.

9. Schiebetüre nach Anspruch 8, **dadurch gekennzeichnet, dass** die Verriegelungseinrichtung (45) einen Verriegelungsanschlag (35.1) umfasst, der auf dem durch die Steuernut (37) des Steuerkörpers (30) angetriebenen und am Türflügeltragrahmen (8) gelagerten Drehstab (18) angeordnet ist, einen im bzw. am Steuerkörper (30) schwenkbar gelagerte und federnd in den Verriegelungsanschlag (35.1) eingreifende Verriegelungsklinke (45.1) umfasst, wobei die Verriegelungsklinke so mit dem Verriegelungsanschlag (35.1) zusammenwirkt, dass nach jedem Schliessvorgang ein Zurückdrehen des Drehstabs (18) und damit eine Rückstellung der Vergrösserung des rechtwinklig zu den Aussenflächen der Wandelemente (3.1, 3.2) gemessenen Abstands des Türflügels (15.1, 15.2) zum Türflügeltragrahmen (8) und damit ein Türöffnungsvorgang verhindert wird, bis entweder der Zugmittelantrieb (20) oder eine bewusste manuelle Krafteinwirkung die Verriegelungsklinke (45.1) aus ihrem Eingriff mit dem Verriegelungsanschlag (35.1) bringt.

10. Schiebetüre nach Anspruch 9, **dadurch gekennzeichnet, dass** die bewusste manuelle Krafteinwirkung, mit welcher die Verriegelungsklinke (45.1) aus ihrem Eingriff mit dem Verriegelungsanschlag (35.1) bringbar ist, durch manuelles Drücken gegen eine Aussenfläche des zweiten Türflügels (15.2) erzeugt werden kann.

11. Schiebetüre nach einem der Ansprüche 1 bis 10, **dadurch gekennzeichnet, dass** der Türflügeltragrahmen (8) einerseits in seinem obersten Bereich derart an der oberhalb der Türöffnung angeordneten Linearführung (6.1) geführt ist, dass der oberste Bereich ausschliesslich parallel zur Linearführung bewegbar ist, und dass andererseits der Türflügeltragrahmen (8) in seinem untersten Bereich in einem kurzen, seitlich der Türöffnung (5) angeordneten Führungsschuh (11) geführt ist.

## Claims

1. Sliding door (1) which can be installed between two wall elements (3.1, 3.2) of a building wall having a door opening (5), wherein the sliding door comprises a door leaf support frame (8) which is guided on a linear guide (6.1) arranged above the door opening (5) and can be displaced horizontally with the aid of an electric motor (21), wherein at least one door leaf (15.1, 15.2) is attached to the door leaf support frame (8) by means of handlebar levers (16) forming a parallelogram guide system in such a way that a distance, measured at a right angle to outer surfaces of the wall elements (3.1, 3.2), between the door leaf (15.1, 15.2) and the door leaf support frame (8), can be changed in such a way that an outer surface of the door leaf can be positioned, in the open state of the sliding door (1), between the two wall elements (3.1, 3.2) and, in the closed state, in the door opening (5) and flush with the outer surface of a wall element (3.1, 3.2) associated with the door leaf (15.1, 15.2), wherein
a control body (30) is arranged in or on the door leaf support frame (8), which control body can be displaced in the displacement direction of the door leaf support frame and which can be blocked at the beginning of an end region of a closing movement of the door leaf support frame (8) by a stationary stop (6.2.1) and can be displaced relative to the still-moving door leaf support frame (8), wherein a transmission mechanism is provided, which converts a first relative movement occurring between the control body (30) and the door leaf support frame (8) into a defined pivoting movement of the handlebar levers (16) forming a parallelogram guide system and thus into an increase in the distance between the door leaf and the door leaf support frame (8),
wherein
in each case two handlebar levers (16) forming a parallelogram guide system are fixed at one end to one of two vertically arranged and horizontally spaced torsion bars (18), which torsion bars (18) are mounted on the door leaf support frame (8) so as to be pivotable about the longitudinal axis thereof, wherein all handlebar levers (16) are approximately the same length and aligned in parallel with one another and have vertical-axis door leaf bearing points (17) at the other ends thereof, which bearing points interact with corresponding bearing points on the door leaf (15.1, 15.2) in such a way that the door leaf is guided on a parallelogram guide system in which a pivoting movement of one of the two torsion bars (18) causes an increase or decrease in the above-mentioned distance between the door leaf (15.1, 15.2) and the door leaf support frame (8),
and wherein
the transmission mechanism has a control groove (37), which is arranged in the control body (30), a drive lever (35), which is attached to one of the two torsion bars (18), and a slide bolt (36), which is fixed to the end of the drive lever (35) facing away from the torsion bar, in parallel with the torsion bar (18) and engages in the above-mentioned control groove (37), wherein the control groove is shaped in such a way that, due to the first relative movement occurring at the beginning of the end region of the closing movement between the control element (30) with the control groove (37) on one side and the torsion bar (18) mounted on the door leaf support frame (8) with the drive lever (35) and the slide bolt (36) on the other side, the slide bolt is displaced in the control groove (37), resulting in a defined pivoting movement of the torsion bar and thus the handlebar levers (16) forming a parallelogram guide system.

2. Sliding door according to claim 1, **characterized in that** the control groove (37) arranged in the control body (30) is shaped in such a way that, in the end region of the closing movement of the door leaf support frame (8), a movement of the door leaf (15.1, 15.2) directed at a right angle to the outer surfaces of the wall elements (3.1, 3.2) results from a superimposition of the movement of the torsion bars (18) moving with the door leaf support frame and the handlebar levers (16) of the parallelogram guide system pivoting around the torsion bars.

3. Sliding door according to any of claims 1 to 2, **characterized in that** a retaining device (40; 50) is arranged between the control body (30), which can be displaced in or on the door leaf support frame (8), and the stationary stop (6.2.1), which retaining device, at the end of the closing movement of the door leaf support frame (8), holds the control body (30) slidably arranged therein in a fixed position with a limited force so that, in the initial region of an opening movement of the door leaf support frame (8), the control body (30) performs a second relative movement, counter to the first relative movement, between the control body and the door leaf support frame which, by means of the above-mentioned transmission mechanism, resets the increase or decrease in the above-mentioned distance between the door leaf (15.1, 15.2) and the door leaf support frame (8).

4. Sliding door according to claim 3, **characterized in that** the retaining device (40) comprises a permanent holding magnet (40.1) which is attached to the control body in such a way that, at the beginning of the end region of the closing movement of the door leaf support frame (8), it strikes the stationary stop (6.2.1) made of soft magnetic material, as a result of which the control body (30) performs the first relative movement with respect to the door leaf support frame (8) and the control body is held on the stop with a limited holding force.

5. Sliding door according to claim 3, **characterized in that** the retaining device (40) comprises a spring-loaded latching apparatus (40.2) which interacts with at least one retaining surface, inclined with respect to the direction of the opening movement, on the control body (30) such that the control body can strike the stationary stop (6.2.1) with as little resistance as possible at the beginning of the end region of the closing movement of the door leaf support frame (8) and is retained with a limited holding force at the beginning of the initial region of the opening movement of the door leaf support frame (8).

6. Sliding door according to any of claims 1 to 5, **characterized in that** the electric motor (21) is arranged on the displaceable door leaf support frame.

7. Sliding door according to any of claims 1 to 6, **characterized in that** the sliding door (1) is equipped with a second door leaf (15.2) which is arranged symmetrically to the at least one door leaf with respect to the door leaf support frame and is attached to the door leaf support frame (8) with the same components as the at least one door leaf (15.1) and is movable transversely to the outer surfaces of the wall elements (3.1, 3.2).

8. Sliding door according to any of claims 1 to 7, **characterized in that** the at least one door leaf (15.1, 15.2) is equipped with a locking device (45) which, in the closed state of the sliding door (1), resets the increase or decrease in the distance, measured at a right angle to the outer surfaces of the wall elements (3.1, 3.2), between the door leaf and the door leaf support frame (8) and thus prevents an opening movement of the door leaf support frame (8).

9. Sliding door according to claim 8, **characterized in that** the locking device (45) comprises a locking stop (35.1), which is arranged on the torsion bar (18) driven by the control groove (37) of the control body (30) and mounted on the door leaf support frame (8), and comprises a locking pawl (45.1), which is pivotally mounted in or on the control body (30) and resiliently engages in the locking stop (35.1), the locking pawl interacting with the locking stop (35.1) such that, after each closing process, a turning back of the torsion bar (18) and thus a reset of the increase in the distance, measured at a right angle to the outer surfaces of the wall elements (3.1, 3.2), between the door leaf (15.1, 15.2) and the door leaf support frame (8) and thus a door opening process is prevented until either the flexible drive (20) or a conscious manual application of force brings the locking pawl (45.1) out of engagement with the locking stop (35.1).

10. Sliding door according to claim 9, **characterized in that** the conscious manual application of force with which the locking pawl (45.1) can be brought out of its engagement with the locking stop (35.1) can be generated by manually pressing against an outer surface of the second door leaf (15.2).

11. Sliding door according to any of claims 1 to 10, **characterized in that** the door leaf support frame (8) is guided in its uppermost region on the linear guide (6.1) arranged above the door opening in such a way that the uppermost region can only be moved in parallel with the linear guide, and **in that** the door leaf support frame (8) is guided in its lowermost region in a short guide shoe (11) arranged on the side of the door opening (5).

## Revendications

1. Porte coulissante (1) qui peut être installée entre deux éléments formant paroi (3.1, 3.2) d'une paroi de bâtiment, lesquels présentent une ouverture de porte (5), dans laquelle la porte coulissante comprend un cadre de support de vantail de porte (8) qui est guidé sur un guidage linéaire (6.1) disposé au-dessus de l'ouverture de porte (5) et qui peut être coulissé horizontalement à l'aide d'un moteur électrique (21), dans laquelle au moins un vantail de porte (15.1, 15.2) est monté sur le cadre de support de vantail de porte (8) par l'intermédiaire des leviers à bras oscillant (16) formant un système de guidage en parallélogramme, de sorte qu'une distance entre le vantail de porte (15.1, 15.2) et le cadre de support de vantail de porte (8), laquelle est mesurée perpendiculairement aux surfaces extérieures des éléments formant paroi (3.1, 3.2), peut être modifiée de sorte qu'une surface extérieure du vantail de porte peut être positionnée, à l'état ouvert de la porte coulissante (1), entre les deux éléments formant paroi (3.1, 3.2) et, à l'état fermé, dans l'ouverture de porte (5) et en alignement avec la surface extérieure d'un élément formant paroi (3.1, 3.2) associé au vantail de porte (15.1, 15.2), dans laquelle
un corps de commande (30) pouvant coulisser dans la direction de coulissement du cadre de vantail de porte est disposé dans le cadre de vantail de porte (8) ou sur celui-ci, lequel corps de commande peut être bloqué au début d'une zone d'extrémité d'un déplacement de fermeture du cadre de vantail de porte (8) par une butée (6.2.1) stationnaire et peut alors coulisser par rapport au cadre de vantail de porte (8) qui continue de se déplacer, dans laquelle un mécanisme de transmission est présent, lequel convertit un premier déplacement relatif se produisant entre le corps de commande (30) et le cadre de support de vantail de porte (8) en un déplacement pivotant défini des leviers à bras oscillant (16) formant un système de guidage en parallélogramme et ainsi en un agrandissement de la distance entre le vantail de porte et le cadre de support de vantail de porte (8),
dans laquelle
respectivement deux leviers à bras oscillant (16) formant un système de guidage en parallélogramme sont fixés par l'une de leurs extrémités à respectivement une parmi deux barres de torsion (18) disposées verticalement et espacées horizontalement l'une de l'autre, lesquelles barres de torsion (18) sont montées sur le cadre de support de vantail de porte (8) de manière à pouvoir pivoter autour de leur axe longitudinal, dans laquelle tous les leviers à bras oscillant (16) sont approximativement de même longueur et orientés parallèlement les uns aux autres et présentent à leurs autres extrémités des points d'appui de vantail de porte à axe vertical (17) qui coopèrent avec des points d'appui correspondants sur le vantail de porte (15.1, 15.2) de sorte que le vantail de porte est guidé sur un système de guidage en parallélogramme dans lequel un déplacement pivotant de l'une des deux barres de torsion (18) provoque un agrandissement ou une réduction de ladite distance entre le vantail de porte (15.1, 15.2) et le cadre de support de vantail de porte (8),
et dans laquelle
le mécanisme de transmission comprend une rainure de commande (37) disposée dans le corps de commande (30), un levier d'entraînement (35) monté sur l'une des deux barres de torsion (18) ainsi qu'un boulon de glissement (36) fixé à l'extrémité du levier d'entraînement (35), laquelle extrémité est opposée à la barre de torsion, parallèlement à la barre de torsion (18), lequel boulon de glissement vient en prise avec ladite rainure de commande (37), dans laquelle la rainure de commande est formée de telle sorte que le boulon de glissement est coulissé dans la rainure de commande (37) par le premier déplacement relatif se produisant, au début de la zone finale du déplacement de fermeture, entre le corps de commande (30) comportant la rainure de commande (37) d'une part et par la barre de torsion (18) montée sur le cadre de support de vantail de porte (8) comportant le levier d'entraînement (35) et le boulon de glissement (36) d'autre part, en résulte un déplacement de pivotement défini de la barre de torsion ainsi que des leviers à bras oscillant (16) formant un système de guidage en parallélogramme.

2. Porte coulissante selon la revendication 1, **caractérisée en ce que** la rainure de commande (37) disposée dans le corps de commande (30) est formée de sorte que, dans la zone finale du déplacement de fermeture du cadre de support de vantail de porte (8), un déplacement du vantail de porte (15.1, 15.2), lequel déplacement est orienté perpendiculairement aux surfaces extérieures des éléments formant paroi (3.1, 3.2), résulte d'une superposition du déplacement des barres de torsion (18) se déplaçant avec le cadre de support de vantail de porte et des leviers à bras oscillant (16) du système de guidage à parallélogramme, lesquels pivotent autour des barres de torsion.

3. Porte coulissante selon l'une des revendications 1 à 2, **caractérisée en ce que**, entre la butée (6.2.1) stationnaire et le corps de commande (30) pouvant coulisser dans le cadre de support de vantail de porte (8) ou sur celui-ci, est disposé un dispositif de maintien de rappel (40 ; 50) qui, à la fin du déplacement de fermeture du cadre de support de vantail de porte (8), maintient de manière fixe et stationnaire avec une force limitée le corps de commande (30) disposé de manière à pouvoir coulisser dans celui-ci, de sorte que, dans la zone initiale d'un déplacement d'ouverture du cadre de support de vantail de porte (8), le corps de commande (30) effectue un second déplacement relatif opposé au premier déplacement relatif entre le corps de commande et le cadre de support de vantail de porte, lequel second déplacement relatif provoque, par l'intermédiaire dudit mécanisme de transmission, une réinitialisation de l'agrandissement ou de la réduction de ladite distance entre le vantail de porte (15.1, 15.2) et le cadre de support de vantail de porte (8).

4. Porte coulissante selon la revendication 3, **caractérisée en ce que** le dispositif de maintien de rappel (40) comprend un aimant permanent (40.1) qui est fixé au corps de commande de sorte qu'il heurte la butée (6.2.1) stationnaire en matériau magnétique doux au début de la zone finale du déplacement de fermeture du cadre de support de vantail de porte (8), moyennant quoi le corps de commande (30) effectue le premier déplacement relatif par rapport au cadre de support de vantail de porte (8) et le corps de commande est maintenu de manière fixe sur la butée avec une force de maintien limitée.

5. Porte coulissante selon la revendication 3, **caractérisée en ce que** le dispositif de maintien de rappel (40) comprend un dispositif d'encliquetage (40.2) sollicité par ressort qui coopère avec au moins une surface de maintien de rappel sur le corps de commande (30), laquelle est inclinée par rapport à la direction du déplacement d'ouverture, de sorte que le corps de commande peut heurter la butée (6.2.1) stationnaire avec la plus faible résistance possible au début de la zone finale du déplacement de fermeture du cadre de support de vantail de porte (8) et est retenu avec une force de maintien limitée au début de la zone initiale du déplacement d'ouverture du cadre de support de vantail de porte (8).

6. Porte coulissante selon l'une des revendications 1 à 5, **caractérisée en ce que** le moteur électrique (21) est disposé sur le cadre de support de vantail de porte pouvant coulisser.

7. Porte coulissante selon l'une des revendications 1 à 6, **caractérisée en ce que** la porte coulissante (1) est équipée d'un second vantail de porte (15.2) qui est disposé, par rapport au cadre de support de vantail de porte, symétriquement par rapport à l'au moins un vantail de porte et qui est monté sur le cadre de support de vantail de porte (8) avec les mêmes composants que l'au moins un vantail de porte (15.1) et qui peut se déplacer transversalement par rapport aux surfaces extérieures des éléments formant paroi (3.1, 3.2).

8. Porte coulissante selon l'une des revendications 1 à 7, **caractérisée en ce que** l'au moins un vantail de porte (15.1, 15.2) est équipé d'un dispositif de verrouillage (45) qui, à l'état fermé de la porte coulissante (1), empêche la réinitialisation de l'agrandissement ou de la réduction de la distance entre le vantail de porte et le cadre de support de vantail de porte (8), laquelle est mesurée perpendiculairement aux surfaces extérieures des éléments formant paroi (3.1, 3.2), ainsi qu'un déplacement d'ouverture du cadre de support de vantail de porte (8).

9. Porte coulissante selon la revendication 8, **caractérisée en ce que** le dispositif de verrouillage (45) comprend une butée de verrouillage (35.1) qui est disposée sur la barre de torsion (18) entraînée par la rainure de commande (37) du corps de commande (30) et montée sur le cadre de support de vantail de porte (8), comprend un cliquet de verrouillage (45.1) monté de manière à pouvoir pivoter dans le corps de commande (30) ou sur celui-ci et venant en prise par ressort dans la butée de verrouillage (35.1), dans laquelle le cliquet de verrouillage coopère avec la butée de verrouillage (35.1) de sorte qu'après chaque processus de fermeture, une rotation en arrière de la barre de torsion (18), ainsi qu'une réinitialisation de l'agrandissement de la distance entre le vantail de porte (15.1, 15.2) et le cadre de support de vantail de porte (8), laquelle est mesurée perpendiculairement aux surfaces extérieures des éléments formant paroi (3.1, 3.2), ainsi qu'un processus d'ouverture de porte sont empêchés, jusqu'à ce que soit l'entraînement de moyen de traction (20), soit une action de force manuelle consciente, amène le cliquet de verrouillage (45.1) hors de sa prise avec la butée de verrouillage (35.1).

10. Porte coulissante selon la revendication 9, **caractérisée en ce que** l'action de force manuelle consciente avec laquelle le cliquet de verrouillage (45.1) peut être amené hors de sa prise avec la butée de verrouillage (35.1) peut être produite par une pression manuelle contre une surface extérieure du second vantail de porte (15.2).

11. Porte coulissante selon l'une des revendications 1 à 10, **caractérisée en ce que**, d'une part, le cadre support de vantail de porte (8) est guidé dans sa zone la plus haute sur le guidage linéaire (6.1) disposé au-dessus de l'ouverture de porte de telle sorte que la zone la plus haute peut se déplacer exclusivement parallèlement au guidage linéaire, et **en ce que**, d'autre part, le cadre de support de vantail de porte (8) est guidé dans sa zone la plus basse dans un court patin de guidage (11) disposé latéralement par rapport à l'ouverture de porte (5).
